# EUROPÄISCHE PATENTSCHRIFT

(11) **EP 3 583 061 B1**
(45) Veröffentlichungstag und Bekanntmachung des Hinweises auf die Patenterteilung: **02.12.2020**
(21) Anmeldenummer: 18700071.6
(22) Anmeldetag: 05.01.2018
(51) Int. Cl.: B66B 9/00

(54) **HALTEEINRICHTUNG**
HOLDING DEVICE
DISPOSITIF DE RETENUE

(30) Priorität: 15.02.2017 DE 102017202405
(43) Veröffentlichungstag der Anmeldung: 25.12.2019
(73) Patentinhaber: thyssenkrupp Elevator Innovation and Operations AG, 45143 Essen (DE)
(72) Erfinder: MADERA, Martin, 73765 Neuhausen (DE); OBERT, Mike, 76593 Gernsbach (DE); KRIEG, Martin, 76571 Gaggenau (DE); GRIESARDT, Sebastian, 76467 Bietigheim (DE); STANICA, Ionel, 060281 Bucharest (RO)
(74) Vertreter: Jacobi, Nicolas
(86) Internationale Anmeldenummer: PCT/EP2018/050265
(87) Internationale Veröffentlichungsnummer: WO 2018/149554

(56) Entgegenhaltungen:
- WO-A1-2017/010928
- DE-A1-102016 205 794
- DE-A1-102016 211 997
- JP-A- H06 191 769

## Beschreibung

Die Erfindung betrifft eine Halteeinrichtung zum Halten einer Drehplattform einer Aufzugsanlage.

Die Erfindung ist anwendbar bei Aufzugsanlagen mit zumindest einem Fahrkorb, insbesondere mehreren Fahrkörben, die in einem Schacht über Führungsschienen verfahrbar sind. Zumindest eine feststehende erste Führungsschiene ist fest in einem Schacht angeordnet und ist in einer ersten, insbesondere vertikalen, Richtung, ausgerichtet; zumindest eine feststehende zweite Führungsschiene ist fest in einer zweiten, insbesondere horizontalen, Richtung ausgerichtet; zumindest eine gegenüber dem Schacht drehbare dritte Führungsschiene ist an der Drehplattform befestigt und ist überführbar zwischen einer Ausrichtung in der ersten Richtung und einer Ausrichtung in der zweiten Richtung. Solche Anlagen sind dem Grunde nach in der WO 2015/144781 A1 sowie in den deutschen Patentanmeldungen 10 2016 211 997.4 und 10 2015 218 025.5 beschrieben. Zudem zeigt die DE JP H06 191769 A schematisch eine solche Aufzugsanlage.

Die Befestigung der Drehplattform, an welcher die drehbare Führungsschiene befestigt ist, im Schacht stellt eine große Herausforderung dar, da hierbei eine Vielzahl an Anforderungen zu berücksichtigen ist. Unter anderem soll die Drehplattform möglichst wenig Bauraum benötigen. Hierbei ist zu beachten, dass Schachtwände in der Regel aus baulichen Gründen durchgehend vertikal ausgebildet werden. Nischen in der Schachtwand, die zwar grundsätzlich lokal zusätzlichen Bauraum bereitstellen könnten, sind jedoch unerwünscht und sollen vermieden werden. Der axiale Platzbedarf der Halteeinrichtung legt folglich fest, wie groß der axiale Abstand der Führungsschienen von der Schachtwand und zwar über die gesamte Schachthöhe ist. Je größer dieser axiale Abstand ist, desto größer ist der, über die Schachthöhe betrachtet, gesamte ungenutzte Schachtraum. Diesen ungenutzten Schachtraum gilt es durch Reduktion der axialen Baugröße der Drehplattform und aller weiteren beteiligten Baugruppen zu minimieren.

Gleichzeitig stellt die exakte Ausrichtung der Drehplattform im Schacht eine große Herausforderung dar, die es unter oben genannten Rahmenbedingungen sicherzustellen gilt. Die drehbaren Schienen müssen in der jeweiligen Drehstellung während der gesamten Betriebsdauer exakt mit den feststehenden Schienen ausgerichtet sein.

Die Erfindung betrifft nun eine Halteeinrichtung zum Halten einer Drehplattform der eingangs genannten Art wie beschrieben im Anspruch 1 sowie eine Aufzugsanlage nach Anspruch 6. Die Erfindung betrifft ferner ein Verfahren zur Montage einer Aufzugsanlage nach Anspruch 10; bevorzugte Ausgestaltungen ergeben sich aus den Unteransprüchen sowie der nachfolgenden Beschreibung.

Die erfindungsgemäße Halteeinrichtung umfasst:
eine Schachtbefestigung zum Befestigen der Halteeinrichtung im Schacht;
einen Halterahmen zum zumindest mittelbaren Befestigen der Drehplattform an der Halteeinrichtung,
eine erste Einstellanordnung zum Einstellen der Ausrichtung des Halterahmens gegenüber der Schachtbefestigung.

Durch das Einstellen der Ausrichtung (im Folgenden auch als Ausrichten bezeichnet) wird insbesondere die örtliche, laterale, Position und die Winkelstellung des Haltrahmens angepasst. Insbesondere kann durch das Ausrichten die Richtung Drehachse eines am Halterahmen befestigten Plattformdrehlagers exakt ausgerichtet werden. Der Halterahmen kann folglich mit groben Toleranzen gefertigt werden und mit groben Toleranzen im Schacht befestigt werden; die anschließende Ausrichtung kann dennoch die am Halterahmen befestigen Führungsschienen (-abschnitte) exakt an den Vorgaben im Schacht positionieren. Somit kann der Halterahmen vergleichsweise kostengünstig als Schweißkonstruktion ausgebildet werden.

Vorzugsweise umfasst die erste Einstellanordnung zumindest drei, insbesondere vier Einstellstellen. Durch zumindest drei Einstellstellen kann die räumliche Ausrichtung definiert werden. Die vier Einstellstellen sind bevorzugt, da diese gleichmäßig in den vier Winkelzwischenräumen zwischen i.d.R. vier Führungsschienensträngen angeordnet werden können. Die Einstellstellen sind insbesondere radial außerhalb des Drehkreises der Drehplattform angeordnet sind und/oder insbesondere axial teilweise überlappend mit dem Drehkreis angeordnet sind. Hierdurch ergibt sich eine sehr gute Platzausnutzung, wobei ein möglichst kleiner Abstand der drehbaren Führungsschienen zur Schachtwand ermöglicht ist. Selbst bei montierter Drehplattform sind die Einstellstellen gut erreichbar und erlauben auch eine Ausrichtung während Wartungsarbeiten an der fertig montierten Auszugsanlage.

Die Einstellstelle umfasst vorzugsweise eine an der Schachtbefestigung befestigte Einstellbasis und einen am Halterahmen befestigten Einstellaufleger, wobei die Relativposition des Einstellauflegers zur Einstellbasis in zumindest drei lateralen Freiheitsgraden einstellbar ist.

Durch Verändern der Position der Einstellaufleger im Rahmen der drei Freiheitsgrade kann auch die Winkelausrichtung des Halterahmens eingestellt werden. Hierfür ist es lediglich erforderlich, dass die Einstellstellen tolerant sind gegenüber einer geringfügigen Verkippung des Einstellauflegers gegenüber der Einstellbasis. Für eine robuste Einstellbarkeit der Winkelausrichtung ist es von Vorteil, wenn die Einstellstellen einen Mindestabstand von zumindest 1m zueinander aufweisen. Eine explizite Winkeleinstellbarkeit der Einstellstelle ist nicht zwingend erforderlich, insbesondere an der Einstellstelle explizit nicht vorgesehen. In einer Weiterbildung ist es aber denkbar, dass auch an der Einstellstelle eine örtliche Winkeleinstellbarkeit vorgesehen ist, beispielsweise durch einstellbare Kugelgelenke.

Vorzugsweise weist der Halterahmen eine radial innenliegende Lageraufnahme zur Aufnahme eines Plattformdrehlagers auf. Insbesondere ist die Lageraufnahme koaxial zur Drehachse angeordnet und die Lageraufnahme ist koaxial und radial überlappend zum Drehkreis der Drehplattform angeordnet.

Unter dem Drehkreis wird im Wesentlichen die Umfangsfläche eines fiktiven Rotationskörpers verstanden, der durch Verdrehung der Drehplattform und der drehbaren Führungsschienen um die Drehachse entsteht. Dieser Drehkreis stellt somit die äußere Begrenzung des von der Drehplattform benötigten Bereichs dar, der freizuhalten ist von sämtlichen feststehenden Komponenten der Halteeinrichtung. Der Drehkreis kann durch die Position der außenliegenden Enden der drehbaren Führungsschienen definiert werden. Gleichermaßen kann der Drehkreis durch die radial innenliegenden Enden der festen Führungsschienen definiert werden. Der Drehkreis ist freizuhalten von starren Teilen.

Vorzugsweise ist am Halterahmen zumindest ein Schienenrahmen befestigt ist, deren Ausrichtung gegenüber dem Halterahmen über eine zweite Einstellanordnung einstellbar ist. An diesem Schienenrahmen können eine Mehrzahl an feststehenden Führungsschienen oder Führungsschienenabschnitten befestigt werden. Durch die Einstellbarkeit lässt sich eine definierte Ausrichtung zwischen den festen Schienen und der Drehplattform und damit den drehbaren Schienen erzeugen.

Die erfindungsgemäße Aufzugsanlage umfasst eine Halteeinrichtung der vorgenannten Art. Insbesondere ist eine Drehplattform an der Halteeinrichtung befestigt.

Vorzugsweise ist die erste Einstellanordnung radial außerhalb eines Drehkreises der Drehplattform angeordnet. Die Einstellanordnung ist insbesondere axial teilweise überlappend mit dem Drehkreis angeordnet.

Vorzugsweise sind am Halterahmen zumindest Abschnitte von feststehenden Führungsschienen befestigt, wobei diese insbesondere mittels einem gemeinsam Schienenrahmen befestigt werden, deren Ausrichtung gegenüber dem Halterahmen über eine zweite Einstellanordnung einstellbar ist. Der Schienenrahmen ist einmalig gegenüber dem Halterahmen auszurichten. Die Gesamtheit aus Halteeinrichtung mitsamt Schienenrahmen ist dann gegenüber den übrigen Führungsschienen im Schacht auszurichten.

Vorzugsweise ist am Halterahmen ein Plattformdrehlager zur Lagerung der Drehplattform montiert ist, wobei das Plattformdrehlager den Halterahmen axial in Richtung zur Drehplattform nicht überragt. Hierdurch kann die eingangs beschriebenen Anforderungen an einen möglichst kleinen axialen Bauraum erfüllt werden.

Das Verfahren zur Montage Verfahren einer Aufzugsanlage, umfasst die folgenden Verfahrensschritte:
Befestigen einer Halteeinrichtung der vorgenannten Art im Schacht, dabei Befestigen der Schachtbefestigung im Schacht;

Der Vorteil liegt nun insbesondere darin, dass die Halteeinrichtung zunächst grob im Schacht positioniert werden kann und nach der Befestigung dort in eine exakte Ausrichtung gebracht werden kann. Zur Ausrichtung stehen komfortabel zugängliche Einstellmittel an den Einstellstellen zur Verfügung.

Dabei wird vorzugsweise anhand des Einstellens der Ausrichtung des Halterahmens die Ausrichtung und Lage einer Drehachse der Drehplattform eingestellt. Hierbei kann die Drehachse insbesondere exakt senkrecht zur Fahrtrichtung des Fahrkorbs im Schacht ausgerichtet werden.

Vorzugsweise wird, bevorzugt vor dem Befestigen der Halteeinrichtung im Schacht, ein Schienenrahmen zur Befestigung von zumindest Abschnitten von feststehenden Führungsschienen am Halterahmen befestigt. Nach dem Befestigen der Halteeinrichtung im Schacht werden zumindest Abschnitte von feststehenden Führungsschienen am Schienenrahmen befestigt.

Vorzugsweise wird der Schienenrahmen ausgerichtet gegenüber der Drehplattform und/oder den an der Drehplattform befestigten drehbaren Führungsschienen.

Die bezüglich der Vorrichtung bzw. des Verfahrens genannten Vorteile und weiteren Ausgestaltungsmöglichkeiten sind ohne weiteres auf das Verfahren bzw. die Vorrichtung abwendbar.

Die Erfindung ermöglicht eine auf sichere und komfortable Weise, dass die Schienen im Bereich der Drehplattform exakt zueinander ausrichtbar sind und die Ausrichtung auch während des Betriebs ständig nachgestellt werden kann.

Die Erfindung wird nachfolgend anhand der Figuren näher erläutert. Es zeigen jeweils
- Fig. 1: schematisch den grundlegenden Aufbau einer erfindungsgemäßen Aufzugsanlage,
- Fig. 2: detailliert eine erfindungsgemäße Halteeinrichtung in unterschiedlichen Ansichten,
- Fig. 3: detailliert und vergrößert eine Einstellstelle der Halteeinrichtung nach Figur 2 in perspektivischer Darstellung,

Fig. 4 schematisch eine zweite Einstellanordnung der Aufzugsanlage nach Figur 1.

Figur 1 zeigt Teile einer erfindungsgemäßen Aufzugsanlage 50. Die Aufzugsanlage 50 umfasst feststehende erste Führungsschienen 56, entlang welcher ein Fahrkorb 51 anhand einer Rucksacklagerung geführt werden kann. Die ersten Führungsschienen 56 sind vertikal in einer ersten Richtung z ausgerichtet und ermöglichen, dass der Fahrkorb 51 zwischen unterschiedlichen Stockwerken verfahrbar ist. Parallel zueinander sind in zwei parallel verlaufenden Schächten 52', 52" Anordnungen von solchen ersten Führungsschienen 56 angeordnet, entlang welcher der Fahrkorb 51 anhand einer Rucksacklagerung geführt werden kann. Fahrkörbe in dem einen Schacht 52' können sich weitgehend unabhängig und unbehindert von Fahrkörben in dem anderen Schacht 52"an den jeweiligen ersten Führungsschienen 56 bewegen.

Die Aufzugsanlage 50 umfasst ferner feststehende zweite Führungsschienen 57, entlang welcher der Fahrkorb 51 anhand der Rucksacklagerung geführt werden kann. Die zweiten Führungsschienen 57 sind horizontal in einer zweiten Richtung y ausgerichtet, und ermöglichen, dass der Fahrkorb 51 innerhalb eines Stockwerks verfahrbar ist. Ferner verbinden die zweiten Führungsschienen 57 die ersten Führungsschienen 56 der beiden Schächte 52', 52" miteinander. Somit dienen die zweiten Führungsschienen 57 auch zum Umsetzen der Fahrkorbs 51 zwischen den beiden Schächten 52', 52", um z.B. einen modernen Paternoster-Betrieb auszuführen.

Über dritte Führungsschienen 58 ist der Fahrkorb 51 von den ersten Führungsschienen 56 auf die zweiten Führungsschienen 57 und umgekehrt überführbar. Die dritten Führungsschienen 58 sind drehbar bezüglich einer Drehachse A, die senkrecht zu einer y-z-Ebene liegt, welche durch die ersten und die zweiten Führungsschienen 56, 57 aufgespannt wird.

Sämtliche Führungsschienen 56, 57, 58 sind zumindest mittelbar an zumindest einer Schachtwand des Schachts 52 befestigt. Die Schachtwand definiert ein ortsfestes Bezugsystem des Schachtes. Der Begriff Schachtwand umfasst auch alternativ eine ortsfeste Rahmenstruktur des Schachts, welche die Führungsschienen trägt. Die drehbaren dritten Führungsschienen 58 sind auf einer Drehplattform 53 befestigt. Die Drehplattform 53 ist mittels eines in Figur 1 nicht dargestellten Plattformdrehlagers 60 (siehe Figur 2) gelagert.

Solche Anlagen sind dem Grunde nach in der WO 2015/144781 A1 sowie in den deutschen Patentanmeldungen 10 2016 211 997.4 und 10 2015 218 025.5 beschrieben. Die 10 2016 205 794.4 beschreibt in diesem Zusammenhang ausführlich eine Anordnung mit integrierten Plattformdrehlager und einer Antriebseinheit zum Verdrehen der Drehplattform, welche auch im Rahmen der vorliegenden Erfindung zur Lagerung und als Drehantrieb für die Drehplattform verwendet werden kann.

Figur 2 zeigt eine erfindungsgemäße Haltereinrichtung 1, mit der die Drehplattform 53 im Schacht gehalten wird. Die Halteeinrichtung 1 umfasst vier Schachtbefestigungen 3, die am Schacht 52 befestigt werden. An diesen Schachtbefestigungen 3 wird ein Halterahmen 2 montiert. Die Ausrichtung des Halterahmens 2 gegenüber den Schachtbefestigungen 3 ist über eine erste Einstellanordnung 5 einstellbar. Der Halterahmen 2 umfasst eine radial innenliegende Lageraufnahme 7 für ein Plattformdrehlager 60. Im vorliegenden Fall ist das Plattformdrehlager 60 zusammen mit einer Antriebseinheit 59 in einer gemeinsamen Baugruppe ausgeführt.

Bei dieser Halteeinrichtung ist eine Vielzahl von Bauraumanforderungen zu beachten. Zunächst ist sicherzustellen, dass sämtliche feststehenden Teile der Halteeinrichtung 1 außerhalb eines Drehkreises D (siehe Figur 1, 2b) der Drehplattform 53 einschl. der drehbaren Führungsschienen 58 angeordnet sind. Zur Befestigung des Plattformdrehlagers 60 ist daher ein möglichst kleiner axialer Bauraum zwischen der Drehplattform und der Schachtwand zu verwenden. Denn je größer dieser Bauraum ist, desto größer wird der axiale Abstand der Drehplattform von der Schachtwand. Dies vergrößert wiederum den Abstand der drehbaren dritten Führungsschienen 58 von der Schachtwand. Da die feststehenden Führungsschienen 56, 57 mit den drehbaren Führungsschienen 58 ausgerichtet sein müssen, hängt folglich der Abstand der feststehenden Führungsschienen 56, 57 von der Schachtwand unmittelbar mit der axialen Erstreckung des Haltrahmens und des Plattformdrehlagers zusammen. Um eine optimale Raumnutzung über der gesamten Schachthöhe sollen die feststehenden Führungsschienen axial möglichst nahe an der Schachtwand angebracht werden. Die Richtungsbezeichnungen "axial" und "radial" beziehen sich grundsätzlich auf die Drehachse A.

Figur 3 zeigt stellvertretend für sämtliche Einstellstellen die Einstellstelle 11₃ vergrößert. Die Einstellstelle 11 umfasst eine Einstellbasis 12, die in einer vorgegebenen Position an der Schachtbefestigung 3 befestigt ist. Ein Einstellaufleger 16 ist am Halterahmen 2 in einer vorgegebenen Position befestigt. In dieser Ausgestaltung ist der Einstellaufleger 16 einstückiger Bestandteil des Halterahmens 2. Die Relativposition sämtlicher Einstellaufleger 16 gegenüber der jeweiligen Einstellbasis 12 an den zumindest drei (hier vier) Einstellstellen 11 definiert die örtliche Lage und Ausrichtung des Halterahmens 2 im Schacht 52.

An der Einstellbasis 12 ist eine Einstellschiene 13 in der zweiten Richtung y verschiebbar gehalten. An der Einstellschiene 13 ist ein Einstellschieber 14 in einer dritten Richtung x verschiebbar gehalten. Am Einstellschieber 14 ist eine Einstellschraube 15 von oben aufgesetzt. Die Einstellschraube 15 ist durch eine Gewindebohrung im Einstellaufleger 16 geführt. Die Richtungen der einzelnen Einstellmittel 12-16 müssen nicht zwangsläufig mit den Richtungen der feststehenden Führungsschienen 56, 57 korrelieren.

Die Verschiebbarkeit kann, wie an der Verbindung zwischen Einstellschiene 13 und Einstellschieber 14 gezeigt, durch eine Schwalbenschwanzführung realisiert werden. Eine solche Schwalbenschwanzführung ist auch zwischen der Einstellbasis 12 und der Einstellschiene 13 vorhanden, aber in dieser Darstellung nicht sichtbar.

Durch Drehen der Einstellschraube 15 kann der Einstellaufleger 16 gegenüber dem Einstellschieber in der ersten Richtung z angehoben oder abgesenkt werden. Die eingestellte Relativposition des Einstellauflegers 16 gegenüber der Einstellbasis 12 wird nach dem Einstellen fixiert.

Es ist ersichtlich, dass durch die Position der Einstellstellen 11 diese gut zugänglich sind, selbst wenn die Drehplattform 53 und die drehbaren Führungsschienen 58 bereits montiert sind. Die Einstellstellen 11 sind dabei radial betrachtet außerhalb des Drehkreises D angeordnet (Figur 2b). Die Einstellstellen 11 und die Drehplattform 53 können hier axial überlappend angeordnet sein. In Figur 2c sind zur Verdeutlichung die Umrisse 53, 58 der Drehplattform 53 und drehbaren Führungsschienen 58 gestrichelt dargestellt.

Zumindest ein Abschnitt der ersten Führungsschienen 56 wird ebenfalls am Halterahmen 2 befestigt. Hierfür sind am Halterahmen 2 Schienenrahmen 8 befestigt. Im vorliegenden Fall ist ein Schienenrahmen 8 aus mehreren Komponenten gebildet, die allerdings eine exakte Ausrichtung zueinander aufweisen. Es weist ein Schienenrahmen eine Mehrzahl, im vorliegenden Fall vier, zueinander definiert ausgerichtete Führungsschienenanlagenpositionen 17 auf (siehe Figur 2d und 3). Diese Führungsschienenanlagepositionen 17 weisen definierte Anlageflächen für die Führungsschienen auf. Werden die Führungsschienenabschnitte korrekt an den Führungsschienenanlagepositionen 17 montiert, so sind die Führungsschienenabschnitte zueinander korrekt ausgerichtet. Allerdings liegt dann noch keine korrekte Ausrichtung der am Halterahmen befestigten Führungsschienenabschnitte gegenüber dem Schacht und den im Schacht 52 befestigten Führungsschienenabschnitten vor. Für eine korrekte Positionierung der am Halterahmen 2 befestigten Abschnitte der Führungsschienen 56 im Schacht ist der Halterahmen 2 gegenüber dem Schacht 52 auszurichten.

Die Montage der Halteeinrichtung 1 und der Führungsschienen 56 wird nachfolgend beschrieben.

An der Halteeinrichtung 1 sind im Ausgangszustand keine feststehenden Führungsschienen 56, 57 oder Abschnitte davon befestigt. Am Halterahmen 2 wird zunächst der Schienenrahmen 8 befestigt. Über eine zweite Einstellanordnung 6 wird der Schienenrahmen 8 in eine korrekte Ausrichtung am Halterahmen 2 gebracht. Diese zweite Einstellanordnung 6 kann beispielsweise Langlöcher 19, 18 am Halterahmen 2 und am Schienenrahmen 8 umfassen, wie es in Figur 4 schematisch dargestellt ist (in Figur 4 ist der Halterahmen 2 und der Schienenrahmen 8 vereinfacht dargestellt). Für eine korrekte Ausrichtung ist es beispielsweise erforderlich, dass die Enden der Führungsschienen 56 korrekt gegenüber der Drehachse A ausgerichtet sind, so dass im Betrieb die Enden der feststehenden ersten Führungsschienen 56 exakt mit den drehbaren dritten Führungsschienen 58, die über der Drehplattform 53 und dem Lager am Halterahmen 2 befestigt sind, ausgerichtet sind. Für die Einstellung der Schienenrahmen 8 kann eine Schablone oder die originale Drehplattform 53 mit Schienen 58 verwendet werden, die am bereits montierten Drehlager 60 befestigt wird. Diese Schablone simuliert die Enden der drehbaren dritten Führungsschienen 58. Zu diesen, ggf. simulierten, drehbaren Führungsschiene wird dann der Schienenrahmen 8 am Halterahmen 2 eingestellt. Das Befestigen und Ausrichten des Schienenrahmens 8 am Halterahmen 2 wird vorzugsweise vor der Befestigung des Halterahmens 2 im Schacht 52 vorgenommen, da die zweite Einstellanordnung 6 dann noch einfacher zugänglich sind, grundsätzlich ist aber das Befestigen der Schienenrahmen 8 am Halterahmen 2 und das Ausrichten auch denkbar, wenn der Halterahmen 2 bereits im Schacht 52 montiert ist.

Zur Befestigung der Halteeinrichtung 1 im Schacht werden zunächst die Schachtbefestigungen 3 im Schacht 52 befestigt. Dies kann dadurch erfolgen, indem Bohrungen oder Ankerschienen in die Schachtwand eingebracht, in diese Bohrungen Dübel oder Ankerschrauben eingeführt werden und anschließend die Schachtbefestigungen 3 mit den Dübeln verschraubt werden. Hierzu sind vergleichsweise grobe Toleranzen einzuhalten.

Anschließend wird der Halterahmen 2 an die Schachtbefestigungen 3 montiert, zunächst noch in einer beliebigen Ausrichtung. Sofern die Schienenrahmen 8 noch nicht montiert sind, werden diese nun montiert und innerhalb des Halterahmens 2 ausgerichtet. Nun kann die Ausrichtung des Halterahmens exakt anhand der ersten Einstellanordnung erfolgen. Hierbei ist es das Ziel, dass die Schienenrahmen 8 korrekt zum gewünschten Verlauf der vertikalen Führungsschienen 56 im Schacht passgenau ausgerichtet sind. Bei dieser Einstellung ändert sich die Ausrichtung zwischen den Schienenrahmen 8 und dem Halterahmen 2 nicht mehr.

Anschließend werden die eingestellten Ausrichtungen durch Festziehen geeigneter Schrauben fixiert. Der Betrieb kann beginnen.

Aus Gründen der Übersichtlichkeit wurde darauf verzichtet, die Anbindung der zweiten Führungsschienen am Halterahmen 2 zu beschreiben. Diese Anbindung und Einstellung der zweiten Führungsschienen erfolgt identisch zur oben beschriebenen Anbindung der ersten Führungsschienen.

### Bezugszeichenliste

- 1: Halteeinrichtung
- 2: Halterahmen für Plattformdrehlager
- 3: Schachtbefestigung
- 5: erste Einstellanordnung
- 6: zweite Einstellanordnung
- 7: radial innenliegende Lageraufnahme
- 8: Schienenrahmen
- 11: Einstellstelle
- 12: Einstellbasis
- 13: Einstellschiene
- 14: Einstellschieber
- 15: Einstellschraube
- 16: Einstellaufleger
- 17: Führungsschienenanlagenposition am Schienenrahmen
- 18: Langloch am Schienenrahmen 8
- 19: Langloch am Halterahmen 2
- 50: Aufzugsanlage
- 51: Fahrkorb
- 52: Schacht / Schachtwand
- 53: Drehplattform
- 56: feststehende vertikale erste Führungsschiene
- 57: feststehende horizontale zweite Führungsschiene
- 58: drehbare dritte Führungsschiene
- 59: Antriebseinheit
- 60: Plattformdrehlager

- A: Drehachse
- D: Drehkreis

## Patentansprüche

1. Halteeinrichtung (1) zum Halten einer Drehplattform (53) einer Aufzugsanlage (50), welche Aufzugsanlage (50) umfasst:
- zumindest einen Fahrkorb (51) der in einem Schacht (52) über Führungsschienen (56, 57, 58) verfahrbar ist
- zumindest eine feststehende erste Führungsschiene (56), welche fest im Schacht (52) angeordnet ist und in einer ersten, insbesondere vertikalen, Richtung (z) ausgerichtet ist,
- zumindest eine feststehende zweite Führungsschiene (57), welche fest in einer zweiten, insbesondere horizontalen, Richtung (y) ausgerichtet ist,
- zumindest eine gegenüber dem Schacht (52) drehbare dritte Führungsschiene (58), welche an der Drehplattform (53) befestigt ist und überführbar ist zwischen einer Ausrichtung in der ersten Richtung (z) und einer Ausrichtung in der zweiten Richtung (y), die Halteeinrichtung (1) umfasst:
- zumindest eine Schachtbefestigung (3) zum Befestigen der Halteeinrichtung (1) im Schacht (52);
**dadurch gekennzeichnet,**
**dass** die Halteeinrichtung einen Halterahmen (2) zum zumindest mittelbaren Befestigen der Drehplattform (53) an der Halteeinrichtung (1) und eine erste Einstellanordnung (5) zum Einstellen der Ausrichtung des Halterahmens (2) gegenüber der Schachtbefestigung (3) umfasst.

2. Halteeinrichtung (1) nach dem vorherigen Anspruch,
**dadurch gekennzeichnet,**
**dass** die erste Einstellanordnung (5) eine Mehrzahl an Einstellstellen (11) umfasst, insbesondere zumindest drei, vorzugsweise vier Einstellstellen (11) umfasst, die insbesondere radial außerhalb eines Drehkreises (D) der Drehplattform (53) angeordnet sind und insbesondere axial teilweise überlappend mit dem Drehkreis (D) angeordnet sind.

3. Halteeinrichtung (1) nach einem der vorherigen Ansprüche,
**dadurch gekennzeichnet,**
**dass** die Einstellstelle (11) eine an der Schachtbefestigung (3) befestigte Einstellbasis (12) und einen am Halterahmen (2) befestigten Einstellaufleger (16) umfasst, wobei die Relativposition des Einstellauflegers (16) zur Einstellbasis (12) in zumindest drei lateralen Freiheitsgraden (x,y,z) einstellbar ist.

4. Halteeinrichtung (1) nach einem der vorherigen Ansprüche,
**dadurch gekennzeichnet,**
**dass** der Halterahmen (2) eine radial innenliegende Lageraufnahme (7) zur Aufnahme eines Plattformdrehlagers (60) aufweist, insbesondere wobei die Lageraufnahme (7) und der Drehkreis (D) der Drehplattform (53) koaxial und radial überlappend angeordnet sind.

5. Halteeinrichtung (1) nach einem der vorherigen Ansprüche,
**dadurch gekennzeichnet,**
**dass** am Halterahmen (2) zumindest ein Schienenrahmen (8) zur Befestigung zumindest eines Abschnitts einer feststehenden Führungsschiene (56) befestigt ist, deren Ausrichtung gegenüber dem Halterahmen (2) über eine zweite Einstellanordnung (6) einstellbar ist.

6. Aufzugsanlage (50) umfassend eine Halteeinrichtung (1) nach einem der vorherigen Ansprüche und insbesondere eine Drehplattform (53), die an der Halteeinrichtung (1) befestigt ist.

7. Aufzugsanlage nach dem vorherigen Anspruch,
**dadurch gekennzeichnet,**
**dass** die erste Einstellanordnung (5) radial außerhalb eines Drehkreises (D) der Drehplattform (53) angeordnet ist, und insbesondere axial teilweise überlappend mit dem Drehkreis (D) angeordnet ist.

8. Aufzugsanlage nach einem der Ansprüche 6 oder 7,
**dadurch gekennzeichnet,**
**dass** am Halterahmen (2) zumindest Abschnitte von feststehenden Führungsschienen (56) befestigt sind, wobei diese insbesondere mittels eines gemeinsamen Schienenrahmens (8) befestigt werden, deren Ausrichtung gegenüber dem Halterahmen (2) über eine zweite Einstellanordnung (6) einstellbar ist.

9. Aufzugsanlage nach einem der Ansprüche 6 bis 8,
**dadurch gekennzeichnet,**
**dass** am Halterahmen (2) ein Plattformdrehlager (60) zur Lagerung der Drehplattform (53) montiert ist, wobei das Plattformdrehlager (60) den Halterahmen (2) axial (x) in Richtung zur Drehplattform (53) nicht überragt.

10. Verfahren zur Montage einer Aufzugsanlage (50), insbesondere einer Aufzugsanlage nach einem der Ansprüche 6 bis 9, welche Aufzugsanlage (50) umfasst:
- zumindest ein Fahrkorb (51) der in einem Schacht (52) über Führungsschienen (56, 57, 58) verfahrbar ist
- zumindest eine feststehende erste Führungsschiene (56), welche fest im Schacht (52) angeordnet ist und in einer ersten, insbesondere vertikalen, Richtung (z), ausgerichtet ist,
- zumindest eine feststehende zweite Führungsschiene (57), welche fest in einer zweiten, insbesondere horizontalen, Richtung (y), ausgerichtet ist,
- zumindest eine gegenüber dem Schacht (52) drehbare dritte Führungsschiene (58), welche an der Drehplattform (53) befestigt ist und überführbar ist zwischen einer Ausrichtung in der ersten Richtung (z) und einer Ausrichtung in der zweiten Richtung (y),
**dadurch gekennzeichnet, dass** das Verfahren die folgenden Verfahrensschritte umfasst:
- Befestigen einer Halteeinrichtung (1) nach einem der Ansprüche 1 bis 5 im Schacht (52), insbesondere dabei Befestigen der Schachtbefestigung (3) im Schacht (52);
- nachfolgend Einstellen der Ausrichtung des Halterahmens (2) anhand der ersten Einstellanordnung (5).

11. Verfahren nach dem vorherigen Anspruch,
**dadurch gekennzeichnet,**
**dass** anhand des Einstellens der Ausrichtung des Halterahmens (2) die Ausrichtung und Lage einer Drehachse (A) der Drehplattform (53) eingestellt wird.

12. Verfahren nach einem der Ansprüche 10 oder 11,
**dadurch gekennzeichnet,**
**dass**, bevorzugt vor dem Befestigen der Halteeinrichtung (1) im Schacht (52), ein Schienenrahmen (8) zur Befestigung von zumindest Abschnitten von feststehenden Führungsschienen (56, 57) am Halterahmen (2) befestigt wird, und dass nach dem Befestigen der Halteeinrichtung (1) im Schacht (52) zumindest Abschnitte von feststehenden Führungsschienen (56, 57) am Schienenrahmen (8) befestigt werden.

13. Verfahren nach dem vorherigen Anspruch,
**dadurch gekennzeichnet,**
**dass** der Schienenrahmen (8) gegenüber dem Halterahmen (2) mittels einer zweiten Einstellanordnung (6) ausgerichtet wird, nachdem der Schienenrahmen (8) an dem Halterahmen (2) befestigt wurde, insbesondere bevor die zumindest Abschnitte von feststehenden Führungsschienen (56, 57) an dem Schienenrahmen (8) befestigt werden.

## Claims

1. Holding device (1) for holding a rotary platform (53) of an elevator system (50), which elevator system (50) comprises:
- at least one elevator car (51), which can be moved in a shaft (52) by way of guide rails (56, 57, 58)
- at least one fixed first guide rail (56) which is fixedly arranged in the shaft (52) and is orientated in a first, in particular vertical, direction (z),
- at least one fixed second guide rail (57) which is fixedly orientated in a second, in particular horizontal, direction (y),
- at least one third guide rail (58) which can be rotated with respect to the shaft (52), is secured to the rotary platform (53) and can be transferred between an orientation in the first direction (z) and an orientation in the second direction (y),
the holding device (1) comprises:
- at least one shaft mounting (3) for securing the holding device (1) in the shaft (52);
**characterized in that**
the holding device comprises a holding frame (2) for the at least indirect securement of the rotary platform (53) to the holding device (1), and a first adjustment arrangement (5) for adjusting the orientation of the holding frame (2) with respect to the shaft mounting (3).

2. Holding device (1) according to the preceding claim, **characterized in that**
the first adjustment arrangement (5) comprises a plurality of adjustment points (11), in particular at least three, preferably four, adjustment points (11), which are arranged in particular radially outside a turning circle (D) of the rotary platform (53), and are arranged in particular partially overlapping axially with the turning circle (D).

3. Holding device (1) according to one of the preceding claims,
**characterized in that**
the adjustment point (11) comprises an adjustment base (12) secured to the shaft mounting (3), and an adjustment support (16) secured to the holding frame (2), wherein the position of the adjustment support (16) relative to the adjustment base (12) can be adjusted in at least three lateral degrees of freedom (x, y, z).

4. Holding device (1) according to one of the preceding claims,
**characterized in that**
the holding frame (2) has a radially inner bearing housing (7) for the accommodation of a platform slewing bearing (60), in particular wherein the bearing housing (7) and the turning circle (D) of the rotary platform (53) are arranged coaxially and overlapping radially.

5. Holding device (1) according to one of the preceding claims,
**characterized in that**
at least one rail frame (8) is secured to the holding frame (2) for the securement of at least one section of a fixed guide rail (56), the orientation of which with respect to the holding frame (2) can be adjusted by way of a second adjustment arrangement (6).

6. Elevator system (50) comprising a holding device (1) according to one of the preceding claims, and in particular a rotary platform (53), which is secured to the holding device (1).

7. Elevator system according to the preceding claim, **characterized in that**
the first adjustment arrangement (5) is arranged radially outside a turning circle (D) of the rotary platform (53), and in particular is arranged partially overlapping axially with the turning circle (D).

8. Elevator system according to one of the Claims 6 or 7, **characterized in that**
at least sections of fixed guide rails (56) are secured to the holding frame (2), wherein these are secured in particular by means of a common rail frame (8), the orientation of which with respect to the holding frame (2) can be adjusted by way of a second adjustment arrangement (6).

9. Elevator system according to one of the Claims 6 to 8, **characterized in that**
a platform slewing bearing (60) for the mounting of the rotary platform (53) is installed on the holding frame (2), wherein the platform slewing bearing (60) does not project axially (x) beyond the holding frame (2) in the direction of the rotary platform (53).

10. Method for the installation of an elevator system (50), in particular an elevator system according to one of the Claims 6 to 9, which elevator system (50) comprises:
- at least one elevator car (51), which can be moved in a shaft (52) by way of guide rails (56, 57, 58)
- at least one fixed first guide rail (56) which is fixedly arranged in the shaft (52) and is orientated in a first, in particular vertical, direction (z),
- at least one fixed second guide rail (57) which is fixedly orientated in a second, in particular horizontal, direction (y),
- at least one third guide rail (58) which can be rotated with respect to the shaft (52), is secured to the rotary platform (53) and can be transferred between an orientation in the first direction (z) and an orientation in the second direction (y), **characterized in that** the method comprises the following steps:
- securement of a holding device (1) according to one of the Claims 1 to 5 in the shaft (52), in particular at the same time securement of the shaft mounting (3) in the shaft (52);
- subsequent adjustment of the orientation of the holding frame (2) by means of the first adjustment arrangement (5).

11. Method according to the preceding claim, **characterized in that**
the orientation and position of an axis of rotation (A) of the rotary platform (53) is adjusted by means of the adjustment of the orientation of the holding frame (2).

12. Method according to one of the Claims 10 or 11, **characterized in that,**
preferably before the holding device (1) is secured in the shaft (52), a rail frame (8) for the securement of at least sections of fixed guide rails (56, 57) is secured to the holding frame (2), and **in that**, after the holding device (1) has been secured in the shaft (52), at least sections of fixed guide rails (56, 57) are secured to the rail frame (8).

13. Method according to the preceding claim, **characterized in that**
the rail frame (8) is orientated with respect to the holding frame (2) by means of a second adjustment arrangement (6), after the rail frame (8) has been secured to the holding frame (2), in particular before the at least sections of fixed guide rails (56, 57) are secured to the rail frame (8) .

## Revendications

1. Dispositif de retenue (1) servant à retenir une plate-forme rotative (53) d'une installation d'ascenseur (50), laquelle installation d'ascenseur (50) comporte :
- au moins une cabine d'ascenseur (51) qui est déplaçable dans une cage d'ascenseur (52) par le biais de rails de guidage (56, 57, 58),
- au moins un premier rail de guidage fixe (56), lequel est disposé fixement dans la cage d'ascenseur (52) et est orienté dans une première direction (z) en particulier verticale,
- au moins un deuxième rail de guidage fixe (57), lequel est orienté fixement dans une deuxième direction (y) en particulier horizontale,
- au moins un troisième rail de guidage (58) pouvant tourner par rapport à la cage d'ascenseur (52), lequel troisième rail de guidage est fixé à la plate-forme rotative (53) et peut être transféré entre une orientation dans la première direction (z) et une orientation dans la deuxième direction (y),
le dispositif de retenue (1) comportant :
- au moins une fixation de cage d'ascenseur (3) pour la fixation du dispositif de retenue (1) dans la cage d'ascenseur (52) ;
**caractérisé en ce que**
le dispositif de retenue comporte un cadre de retenue (2) pour la fixation au moins indirecte de la plate-forme rotative (53) au dispositif de retenue (1) et un premier ensemble de réglage (5) pour le réglage de l'orientation du cadre de retenue (2) par rapport à la fixation de cage d'ascenseur (3).

2. Dispositif de retenue (1) selon l'une des revendications précédentes,
**caractérisé en ce que**
le premier ensemble de réglage (5) comporte une pluralité de points de réglage (11), en particulier au moins trois, de préférence quatre points de réglage (11), qui sont disposés en particulier radialement à l'extérieur d'un cercle de rotation (D) de la plate-forme rotative (53) et sont disposés en particulier partiellement en chevauchement axialement avec le cercle de rotation (D).

3. Dispositif de retenue (1) selon l'une des revendications précédentes,
**caractérisé en ce que**
le point de réglage (11) comporte une base de réglage (12) fixée à la fixation de cage d'ascenseur (3) et un support de réglage (16) fixé au cadre de retenue (2), la position relative du support de réglage (16) par rapport à la base de réglage (12) étant réglable suivant au moins trois degrés de liberté latéraux (x,y,z).

4. Dispositif de retenue (1) selon l'une des revendications précédentes,
**caractérisé en ce que**
le cadre de retenue (2) comprend un logement de palier (7) situé radialement à l'intérieur pour le logement d'un palier rotatif de plate-forme (60), le logement de palier (7) et le cercle de rotation (D) de la plate-forme rotative (53) étant en particulier disposés coaxialement et radialement en chevauchement.

5. Dispositif de retenue (1) selon l'une des revendications précédentes,
**caractérisé en ce**
**qu'**au moins un cadre de rail (8) pour la fixation d'au moins une partie d'un rail de guidage fixe (56) est fixé au cadre de retenue (2), cadre de rail dont l'orientation par rapport au cadre de retenue (2) est réglable par le biais d'un deuxième ensemble de réglage (6).

6. Installation d'ascenseur (50) comportant un dispositif de retenue (1) selon l'une des revendications précédentes et en particulier une plate-forme rotative (53) qui est fixée au dispositif de retenue (1).

7. Installation d'ascenseur selon la revendication précédente,
**caractérisée en ce que**
le premier ensemble de réglage (5) est disposé radialement à l'extérieur d'un cercle de rotation (D) de la plate-forme rotative (53), et est disposé en particulier partiellement en chevauchement axialement avec le cercle de rotation (D).

8. Installation d'ascenseur selon l'une des revendications 6 ou 7,
**caractérisée en ce**
**qu'**au moins des parties de rails de guidage fixes (56) sont fixées au cadre de retenue (2), celles-ci étant fixées en particulier au moyen d'un cadre de rail commun (8) dont l'orientation par rapport au cadre de retenue (2) est réglable par le biais d'un deuxième ensemble de réglage (6).

9. Installation d'ascenseur selon l'une des revendications 6 à 8,
**caractérisée en ce**
**qu'**un palier rotatif de plate-forme (60) pour le support de la plate-forme rotative (53) est monté sur le cadre de retenue (2), le palier rotatif de plate-forme (60) ne dépassant pas axialement (x) au-delà du cadre de retenue (2) dans la direction de la plate-forme rotative (53).

10. Procédé de montage d'une installation d'ascenseur (50), en particulier d'une installation d'ascenseur selon l'une des revendications 6 à 9, laquelle installation d'ascenseur (50) comporte :
- au moins une cabine d'ascenseur (51) qui est déplaçable dans une cage d'ascenseur (52) par le biais de rails de guidage (56, 57, 58),
- au moins un premier rail de guidage fixe (56), lequel est disposé fixement dans la cage d'ascenseur (52) et est orienté dans une première direction (z) en particulier verticale,
- au moins un deuxième rail de guidage fixe (57), lequel est orienté fixement dans une deuxième direction (y) en particulier horizontale,
- au moins un troisième rail de guidage (58) pouvant tourner par rapport à la cage d'ascenseur (52), lequel troisième rail de guidage est fixé à la plate-forme rotative (53) et peut être transféré entre une orientation dans la première direction (z) et une orientation dans la deuxième direction (y),
**caractérisé en ce que** le procédé comporte les étapes de procédé suivantes :
- fixation d'un dispositif de retenue (1) selon l'une des revendications 1 à 5 dans la cage d'ascenseur (52), en particulier en l'occurrence fixation de la fixation de cage d'ascenseur (3) dans la cage d'ascenseur (52) ;
- réglage subséquent de l'orientation du cadre de retenue (2) à l'aide du premier ensemble de réglage (5).

11. Procédé selon la revendication précédente,
**caractérisé en ce**
**qu'**à l'aide du réglage de l'orientation du cadre de retenue (2), l'orientation et la position d'un axe de rotation (A) de la plate-forme rotative (53) sont réglées.

12. Procédé selon l'une des revendications 10 ou 11,
**caractérisé en ce que**
de préférence avant la fixation du dispositif de retenue (1) dans la cage d'ascenseur (52), un cadre de rail (8) servant à la fixation d'au moins des parties de rails de guidage fixes (56, 57) est fixé au cadre de retenue (2), et **en ce qu'**après la fixation du dispositif de retenue (1) dans la cage d'ascenseur (52), au moins des parties de rails de guidage fixes (56, 57) sont fixées au cadre de rail (8).

13. Procédé selon la revendication précédente,
**caractérisé en ce que**
le cadre de rail (8) est orienté par rapport au cadre de retenue (2) au moyen d'un deuxième ensemble de réglage (6), après que le cadre de rail (8) a été fixé au cadre de retenue (2), en particulier avant qu'au moins les parties de rails de guidage fixes (56, 57) aient été fixées au cadre de rail (8).
